# EUROPÄISCHE PATENTSCHRIFT

(11) **EP 2 393 662 B1**
(45) Veröffentlichungstag und Bekanntmachung des Hinweises auf die Patenterteilung: **10.04.2013**
(21) Anmeldenummer: 09768822.0
(22) Anmeldetag: 18.06.2009
(51) Int. Cl.: B41F 7/30, B41F 31/28

(54) **SPRÜHMODUL ZUM BESPRÜHEN EINER MANTELFLÄCHE EINES ROTIERENDEN ZYLINDERS**
SPRAYING MODULE FOR SPRAYING THE OUTER SURFACE OF A ROTATING CYLINDER
MODULE DE PULVÉRISATION SUR UNE SURFACE LATÉRALE D'UN CYLINDRE EN ROTATION

(30) Priorität: 28.06.2008 DE 102008030779
(43) Veröffentlichungstag der Anmeldung: 14.12.2011
(73) Patentinhaber: Schneider, Georg, 97080 Würzburg (DE)
(72) Erfinder: Schneider, Georg, 97080 Würzburg (DE)
(86) Internationale Anmeldenummer: PCT/DE2009/000838
(87) Internationale Veröffentlichungsnummer: WO 2009/155898

(56) Entgegenhaltungen:
- EP-A2- 0 344 409
- EP-A2- 0 901 903
- DE-A1- 2 658 875
- DE-A1- 19 937 135
- DE-C- 378 050
- US-A- 5 025 722
- US-A- 5 706 723

## Beschreibung

Die Erfindung betrifft ein Sprühmodul für eine Offsetdruckmaschine, das mit einem einer Mantelfläche eines, eine Druckform tragenden Plattenzylinders oder einer nicht eine Druckform tragenden Walze zusammenwirkt.

### [Stand der Technik]

Aus der DE 622 359 ist ein Farbwerk für Druckmaschinen bekannt, wobei die Farbe durch eine Zerstäuberdüse auf eine Farbwalze aufgesprüht wird. Der Sprühbereich ist dabei durch eine Mehrzahl von Wänden eingefasst, welche Spalte mit der Oberfläche der Farbwalze bilden. An diesen Spalten weisen die Wände jeweils Kanäle auf, durch welche überschüssiger Farbnabel abgesaugt und einer bekannten Saugeinrichtung zugeführt wird.

Ein Sprühfeuchtmodul dieser Art ist z.B. aus der EP 1 004 436 B1 bekannt geworden. Dieses Sprühfeuchtwerk hat eine einzige Düse und eine obere starre und eine untere starre Blende. Die beiden Blenden erstrecken sich über die gesamte Breite des Sprühfeuchtwerkes und sind auf einen Druckwerkszylinder gerichtet Die Blenden sind dazu da, um Im Zwischenraum zwischen ihnen ein Raum, d.h. einen Auffangbereich, zu bilden, der eine Ausbreitung von Sprühnebel in eine gewünschte Richtung gewährleisten soll.

Die EP 0 344 409 A2 zeigt ein Sprühfeuchtwerk -Balken mit mehreren Düsen und eine obere und eine untere Blende. Beide Blenden sind unabhängig von einander schwenkbar und erstrecken sich über die gesamte Breite des Sprühfeuchtwerk-Balkens. Die Schwenkbarkeit der beiden Blenden dient dazu, um eine Zugänglichkeit zu den Sprühdüsen des Sprühfeuchtwerk-Balkens zu ermöglichen.

Aus der EP 0621 132 ist ein Sprühfeuchtwerk- Balken mit mehreren Sprühdüsen bekannt geworden, bel dem pro Sprühdüse eine schwenkbare Blende vorgesehen ist. Diese Blende ist jeweils eine Dosierblende mit Löchern. Diese Dosierblende kann jeweils in den Sprühkegel eingeschwenkt werden um den Sprühkegel zu horizontal wahlweise abzudecken. Die Löcher in der Dosierblende dienen dazu um im von ihr abgedeckten Bereich eine Mindestbefeuchtung aufrecht zu halten. Dieser Sprühfeuchtwerk- Balken ist nicht zum direkten Befeuchten von Druckplatten geeignet. Es muss eine Zwischenwalze vorgesehen werden.

Durch die EP 03 44 409 A2 ist ein Feuchtmittel-Sprühbalken bekannt geworden, der eine Mehrzahl von nebeneinander angeordneten Sprühdüsen aufweist. Die Sprühdüsen sprühern in einen waagerecht ausgerichteten Langkörper der eine obere und eine untere klappbare sprühbalkenlange Sprühabschirmung. Klappbar deshalb, um einen Zugang zu der zu benetzenden Walze zu ermöglichen.

Durch DE 26 58 875 ist ein Sprühfeuchtmodul gemäß dem Oberbegriff des Anspruchs 1 bekannt.

### [Aufgabe der Erfindung]

Der Erfindung liegt die Aufgabe zugrunde, eine Einrichtung zum kontaktlosen Auftragen einer Flüssigkeit, z.B. Feuchtwasser, auf eine Druckplatte oder Mantel einer Walze zu schaffen.

Diese Aufgabe wird durch die Merkmale des Anspruchs 1 gelost.

Die, dieser Erfindung zugrunde liegenden Einrichtung zum kontaktlosen Befeuchten ermöglicht es vorteilhaft, beim Offsetdruck eine besonders exakte Befeuchtung der Druckplatte zu erzielen.

In vorteilhafter Weise kann bei einem Einsatz bei der Befeuchtung auf Düsenfeuchtwerke verzichtet werden, deren Feuchtmittel-Dosiermenge durch Pulsen der Düsen und/oder Verändern der Drehzahl eines zwischengeschalteten Feuchtduktors gesteuert wird. Dieses hat den Vorteil, dass die, durch das nachteilige Pulsen des Feuchtmittels verursachten Unregelmäßigkeiten im Druckbild, besonders bei schnell laufenden Maschinen, vermieden wird. Außerdem hat die erfindungsgemäße Einrichtung den Vorteil, dass die Ausbildung der Flachstrahls immer gleich ist, weil sie nicht frequenzabhängig erfolgt. Dieses hat wiederum mit dem Einsatz von Flachstrahldüsen eine positive Auswirkung auf die gleichmäßige Verteilung des Sprühnebels über das gesamte Spritz- oder Sprühbild beim aufgetragenen Flüssigkeit. Die Toleranzen der verwendeten Mehrzahl von Sprühdüsen gleichen Typs auf einem Sprühbalken haben zur Folge, dass bei gleichen Sprühmitteldrücken ,theoretisch und praktisch, bei jeweils jeder eingesetzten Sprühdüse eine zu den benachbarten, unterschiedliche große Sprühmittelmenge pro Zeiteinheit abgeben werden können.

Es würden also unterschiedliche Feuchtmittelmengen pro Zeiteinheit und pro Sprühdüse abgegeben, was sich im Druckbild zeigen würde. Das wurde bisher in nachteiliger Weise durch ein aufwendiges Ändern der Frequenz des "Pulsen" des Feuchtmittels, mit mehr oder weniger Erfolg, versucht zu kompensieren.

Die nachfolgend beschriebenen erfindungsgemäßen Ausführungsformen der Blendenanordnung kann auch in einem Sprühfeuchtwerk einer Druckmaschine, insbesondere einer Rotations-Offsetdruckmaschine und in einem Druckwerk einer Rollen- oder Bogenrotationsdruckmaschine eingesetzt werden.

Die vorliegende Erfindung wird im Folgenden anhand von schematisch dargestellten Ausführungsbeispielen im Zusammenhang mit den nachstehend aufgeführten Zeichnungen näher erläutert.

Es zeigen
- Figur 1: eine schematische Seitenansicht des erfindungsgemäßen Sprühfeuchtmoduls mit beide Dosierblenden in, Sprühstellung;
- Figur 2: eine schematische Seitenansicht des erfindungsgemäßen Sprühfeuchtmoduls mit beide Dosierblenden, in Sprühschlussstellung;
- Figur 3: eine schematische Seitenansicht des erfindungsgemäßen Sprühfeuchtmoduls mit nur der linken steuerbaren Dosierblende, in Sprühschlussstellung und motorischem Verstellantrieb;
- Figur 4: eine schematische Seitenansicht des erfindungsgemäßen Sprühfeuchtmoduls mit nur der rechten steuerbaren Dosierblende, in Sprühstellung und motorischem Verstellantrieb;
- Figur 5: eine schematische Seitenansicht des erfindungsgemäßen Sprühfeuchtmoduls mit nur der linken steuerbaren Dosierblende, in Sprühschlussstellung und Handverstellungsantrieb;
- Figur 6: eine schematische Seitenansicht des erfindungsgemäßen Sprühfeuchtmoduls mit der einer steuerbaren Dosierblende und einer, mit dieser zusammenwirkenden, steuerbaren Abschlussblende in Sprühstellung und Handverstellungsantrieb;
- Figur 7: eine schematische Draufsicht auf einen erfindungsgemäßen Sprühfeuchtmodulbalken mit einer Mehrzahl von erfindungsgemäßen Sprühfeuchtmodulen, jedoch ohne Abschlussblenden und ohne Dosierblenden mit nur der linken steuerbaren Dosierblende, in Sprühschlussstellung und Handverstellungsantrieb;
- Figur 8a: eine schematische Vorderansicht auf eine Dosierblende mit einem nicht geraden oberen Ende mit einer nicht geraden Kante;
- Figur 8b: eine schematische Seitenansicht auf die Dosierblende nach Figur 8a.

Die nachfolgende Beschreibung ist eine Beschreibung der Gegenstände in der Ansicht der ihnen zugeordneten Figuren.

Es wird jeweils jede einzelne Sprühdüse einen ihr eigenen d.h. "spezifischen" Spritzbild aufweisen, bedingt durch die Toleranzen in Länge, Querschnittsform, Querschnittgröße und Richtung des Düsenkanals der jeweiligen Sprühdüse. Das dazu führt dazu, dass wegen des vorbestimmten Spritzabstandes ab der Düsenmündung, unterschiedliche Sprühdüsen unterschiedliche sprühtechnische Werte wie: Flüssigkeitsdichte, Tröpfchengröße, Spritzbildform usw. haben, die nachträglich angeglichen werden müssen.

Mit dem Verfahren und Einrichtungen nach der Erfindung können diese spezifischen Unterschiede auf einfachste Weise ausgeglichen werden. Außerdem kann die abgegebene Flüssigkeitsmenge, z.B. Feuchtmittelmenge, leicht auf das Druckbild abgestimmt werden, da sich die aufgebrachte Feuchtmittelmenge nach dem Druckbild richtet. Bei einer Vollfläche wird mehr Feuchtmittel benötigt als bei einer Nur- Textfläche.

Dieses versuchte man bisher bei Feuchtwerken dadurch auszugleichen, indem man pro Zeitungsseite zwei Düsen vorsah und die über die Pulsfrequenz steuerte, was wiederum oben beschriebene Probleme mit sich brachte.

Von der "Pulstechnik" lösen sich die Lösungen nach dieser Erfindung auf erfinderische Weise. Es wird hier ein Sprühmodul, z.B. Düsenfeuchtmodul vorgeschlagen, welches die oben beschriebenen Nachteile nicht hat.

Die Sprühmodule 01 nach der Erfindung arbeiten mit Sprühdüsen 04, welche kontinuierlich sprühen. Dies gewährleistet bei einem vorbestimmten Feuchtmitteldruck jeweils eine "typische" Ausbildung eines Spritzbildes für jede Sprühdüse 04. Besonders eignen sich für den Zweck dieser Erfindung Flachstrahl-Sprühdüsen 04, welche einen Flachstrahl 57 z.B. mit einem elliptischen Spritzbild oder z.B. einen Flachstrahl mit einem rechteckigen Sprühbild erzeugen. Es können aber auch Flachstrahl -Sprühdüsen in Deflektor- oder Pralltellerbauform angewandt werden die ein Spritzbild mit relativ scharfen Rändern erzeugen. Die praktische Sprühweite 54 entlang einer Mantellinie einer Mantelfläche 02 wird über die Wahl der Größe des Öffnungswinkel des Spritzwinkel eta der Sprühdüse 04 und der Wahl ihres Spritzabstandes 63 zu der Mantelfläche 02 bestimmt. Die Sprühweite 54 entspricht der jeweiligen Spritzlänge in Millimeter entlang einer Mantellinie auf der Mantelfläche 03, sie liegt z.B. in einem Bereich zwischen 50 bis 70 Millimeter. Der Öffnungswinkel eta des Spritzwinkels liegt z.B. zwischen 15° und 150°.

Die Erfindung beruht auf einem Verfahren zum Aufsprühen einer Flüssigkeit, z.B. Feuchtwasser, auf eine Mantelfläche 02 eines rotierenden Zylinders 03 oder Walze, z.B. eines Druckwerkzylinders 03, einer Offset-Rotationsdruckmaschine mit mindestens einer Sprühdüse 04, die einen kontinuierlichen, druckbeaufschlagten Flüssigkeits-Sprühnebel 06 erzeugt. Dieser Flüssigkeits- oder im Besonderen Feuchtmittel-Sprühnebel 06 wird durch die ihm nach Düsenaustritt innewohnende Bewegungsenergie in Richtung auf die mitrotierende Mantelfläche 02 des Zylinders 03 oder Walze zwischen zwei, sich gegenüberliegenden, schräg zu einander anstellbaren linken Dosierblende 12 und einer mit ihr zusammenwirkenden rechten Dosierblende 13 gebildeten Dosierraum 11 bewegt. Die Dosierblenden12,13 haben je, an ihren der Mantelfläche 02 zugewandten Enden 14 und 15 eine durchgehende linke Kante 16 bzw. durchgehende rechte Kante 17. Die Dosierblenden 12 und 13 sind parallel oder annähernd parallel zur Rotationsachse 21 des Zylinders oder Walze 03 in geringen Abstand a (z.B. 0,3mm) auf den Umfanges 05 hin und von ihm bewegbar. Die Dosierblenden 12 ,13 sind dabei zueinander hin abgewinkelt und können einzeln oder gemeinsam in- oder entgegen der Rotationsrichtung des Zylinders oder Walze 03 bewegt werden. Beide Enden 14,15 bzw., Kanten 16 und 17 der linken- 12 und rechten Dosierblende 13 können sich schließlich in einer Schlussstellung 18 berühren. Hierbei hat ein Schnittwinkel- oder auch Keilwinkel (delta) genannt- zwischen den beiden, entlang den beiden planen Innenflächen 28,40 der Dosierblenden 12 und 13 aufgespannten Ebenen seinen kleinstmöglichen Wert erreicht. Aus dieser Schlussstellung 18 werden beiden Dosierblenden 12 und 13 zur Dosierung einstellbar so voneinander weg bewegt, sodass sich zwischen ihren Kanten 16 und 17 ein rechteckiger Austrittsspalt 19 für den Austritt Sprühstrahl 57 des Flüssigkeits- bzw. Feuchtmittel -Sprühnebels 06 in Richtung zu befeuchtender Mantelfläche 02 des Zylinders oder Walze 03. Der rechteckige Austrittsspalt 19 hat eine einstellbare Spaltbreite (b), die z.B. zwischen 0mm und 15 mm betragen kann. Die Länge I des sich parallel zur Rotationsachse 21 des Zylinders 03 erstreckenden Austrittsspaltes 19 pro Sprühdüse 04 kann z.B. 50mm bis 70mm, aber auch länger oder kürzer sein. Die Länge des Austrittsspaltes 16 entspricht vorzugsweise dem Abstand der Zentren der äußeren Düsenöffnung jeweils zweier benachbarter Sprühdüsen 04.

Der rechteckige Austrittsspalt 19 ist vorzugsweise in geringem (z.B. ca. 0,5 mm) Abstand a von Mantelfläche 02 entfernt. Der Abstand a verändert sich jeweils entsprechend Größe des Schwenkwinkels der Dosierblende 12,13.

Der Spritz- Flachstrahl 57 der Sprühdüsen 04 wird im Gegensatz zum Stand der Technik weder oben, unten, rechts oder links mittels einer scharfen "Barriere" "beschnitten".

Bei der Erfindung wirken durch die Anordnung der mindestens auf jeweils ihrer Innenseite 22,23 planen Fläche in einem spitzen Anstellwinkel (delta) zueinander sich erstreckenden Dosierblenden 12,13 wie ein Einfülltrichter mit einem rechteckigen Auslauf. Also einem Einfülltrichter mit sich gegenüberliegenden planen Wänden. Der zwischen die Innenseiten 22,23 der beiden Dosierblenden 12, 13 hinein gedrückte Spritz- Flachstrahl 57 z.B. der "Füssigkeitsnebel - Sprüh- Flachstrahl 10 wird auf seinem Weg zum Austrittspalt 19 in seiner Rechteck-Querschittsform umgeformt, und verliert - gewollt einen Teil seiner Flüssigkeits- bzw. Feuchtmittelmasse. Schließlich tritt aus dem geöffneten rechteckigen Austrittsspalt 19 der verdichtete Feuchtmittel- Nebel aus und schlägt schließlich auf der Mantelfläche 02 des Zylinders 03 auf und benetzt sie an.

Durch das Verbreitern oder Verschmälern des Austrittspaltes 19 durch entsprechendes Auseinander- Aufeinaderzuschwenkender beiden Dosierblenden 12,13 kann die durch den Austrittsspalt 19 abgegebene Feuchtmittelmenge pro Flächeneinheit verändert werden.

Das erfindungsgemäße Sprühmodul 01 vorzugsweise zum Befeuchten einer sich drehenden Oberfläche 02 eines Zylinders 03 oder Walze, z.B. eines Druckwerkzylinders, einer Offset-Rotationsdruckmaschine hat mindestens eine Sprühdüse 04 zum Erzeugen von einem kontinuierlichen Sprühstrahl 57 eines Sprühnebels 06. Das Sprühmodul 01 hat einen Montageraum 07 zwischen zwei zu einander beabstandeten Abschlussblenden 08,09. Sie sind in Richtung auf die Mantelfläche 02 gerichtet. Zu einander verlaufen sie in einem spitzen Winkel (Keilwinkel) theta.

Es kann auf eine schwenkbare Dosierblende z.B. auf die rechte Dosierblende 13 verzichtet werden und stattdessen eine starre Abschlussblende, z.B. die rechte Abschlussblende 09, verwendet werden kann.

Innerhalb des Montageraumes 07 wird durch mindesten eine in Richtung der Mantelfläche 02 ausgerichtete Dosierblende 12, 13 ein vom Montageraum 07 ihm abgetrennter Dosierraum 11 gebildet. Die Sprührichtung 52 der Sprühdüse 04 ist in den Dosierraum 11 gerichtet Die Dosierblende 12 und /oder 13 ist im Montageraum 07 ,den Dosierraum 11 vergrößernd bzw. verkleinernd in Richtung der ihr gegenüber angeordneten Abschlussblende z.B. 09 (Figur 3) schwenkbar.

Die Dosierung der Flüssigkeitsmenge, z.B. der Feuchtmittelmenge, über die Breite einer Druckform, sowie die Anpassung an Geschwindigkeit der Druckmaschine kann über mindestens eine schwenkbare oder elastisch biegbare Dosierblende 12 oder 13 erfolgen. Die Dosierblenden 12,13 sind im Ausführungsbeispiel vorzugsweise als rostfreie, biegeelastische und metallische Blattfedern ausgeführt. Die Dosierblenden 12,13 könnten auch aus hochfestem biegeelastischem Kunststoff ausgeführt sein. Die Dosierblenden 12,13 sind beispielsweise stumpfwinklig abgekantet, wobei sich die Abkantlinie 32 z.B. am Anfang des unteren Drittels der Länge der Dosierblenden 12,13 befindet. Die abgewinkelte Ausführungsform der Dosierblenden 12, 13 ermöglicht eine Verkürzung des Stellweges der Dosierblenden 12,13, weil ihre Verstellung nicht über ihre gestreckte Länge ausgeführt werden muss. Jeweils, - von ihrem unteren Ende 33 aus gesehen, kurz vor der Abkantlinie 32 erfolgt der Kraftangriff der Stelleinrichtungen 26; 27 auf die Dosierblenden 12 bzw.13 um sie aus ihrer jeweiligen Stellung auszulenken.

Anstelle der elastischen Blattfederausführung könnte auch entlang der gedachten Abkantlinie 32 ein Scharnier zwischen unterem Drittel und den restlichen zwei Dritteln der Länge der Dosierblenden 12,13 vorgesehen sein. Diese Ausführung ist allerdings aufwendiger.

Der letzte Teil 33 des unteren Drittels der Dosierblenden 12,13 ist als Widerlager der blattfederartigen Dosierblenden 12,13 vorgesehen. Das untere Ende 33 der Dosierblende 12 ist in einer linken Klemmleiste 34, das untere Ende 30 der rechten Dosierblende 13 ist in einer rechten Klemmleiste 30 befestigt. Beide Klemmleisten 34 und 30 sind beabstandet von einander am Boden 46 eines U-förmigen Halters 47 befestigt. An der Außenseite z.B. des linken Schenkel 38 des U-förmigen Halters 47 ist ein gegen die Umgebung abgedichteter Getriebekasten 48 angebracht. Im Inneren des Getriebekastens 48 befindet sich der Antrieb 49 für eine oder beide Dosierblenden 12,13. Der rechte Schenkel 39 des Halters 47 ist nicht belegt.

Durch das Innere eines U-förmigen Halters 47 führt ein Rohr 41 zur gemeinsamen Versorgung der Seite an Seite aufgereihten Sprühmodule 01 mit einer druckbeaufschlagten Flüssigkeit, z.B. Feuchtflüssigkeit. In seinem oberen, dem Dosierraum 11 zugewandten Teil sind eine Mehrzahl durch die Rohrwand hindurchführende Gewindebohrungen vorgesehen. An je eine Gewindebohrung ist jeweils eine Sprühdüse 04 angeschlossen. Das Innere des Rohres 41 ist mit einem unter Druck stehenden Flüssigkeit, z.B. Feuchtmittel, fortlaufend gefüllt. Auf dem Zuführrohr 41 können mehrere Sprühmodule 01 nebeneinander angeordnet und befestigt sein und einen Sprühbalken 42 bilden. Um den Sprühbalken 42 zwischen nicht dargestellten Seitengestellen eines Druckwerkes zu befestigen, ist ein linkes - 58 und ein rechtes Seitenschild 59 vorgesehen. An der Innenwand des linken Seitenschildes 58 ist ein linker Klotz 61 befestigt. An der Innenwand des rechten Seitenschildes 58 ist ein rechter Klotz 62 befestigt. In Bohrungen in den Klötzen 61,62 ist jeweils ein Ende des Rohres 41, welches als Sprühmodulhalte 44 dient, verdrehfest angeordnet.

Die nachfolgenden Winkelangaben bezüglich des Bereiches des Sprühstrahl-Richtungswinkels gamma beziehen sich auf ein rechtwinkliges Koordinatensystem dessen Nullpunkt 0 mit der Rotationsachse 21 des zu besprühende Zylinders 03 zusammenfällt.

Der erfindungsgemäße Sprühbalken 42 ist mit einer Mehrzahl von montierten Sprühmodulen 01, die je eine Sprühdüse 04 mit z.B. je einem Düsenmundstück 25 tragen, versehen. Die Sprühdüsen 04 erzeugen je einen Sprühstrahl 57 der auf die Mantelfläche 02 gerichtet ist und sie mit einer Flüssigkeit, z.B. Feuchtflüssigkeit, benetzt. Die Sprührichtung 52 der Sprühdüse 04 ist jeweils so zur Senkrechten hin geneigt, dass die "vagabundierende" Flüssigkeit an den Innenseiten 28,60 der Abschlussblenden 08,09 im Raum zwischen Innenseite 28,60 der Abschlussblende 08 bzw. 09 und Außenseite 45,55 der zugeordneten Dosierblende 12 bzw. 13 in Richtung der Schwerkraft zurücklaufen kann, ohne den Sprühstrahl 57 zu stören

Als Zentralstrahl 50 wird der Sprühstrahl bezeichnet, der durch das Düsenbohrungszentrum geht und sich entlang der Sprührichtung 52 bewegt.

Die Sprührichtung 52 der Sprühdüsen 04 der Sprühmodule 01 und damit auch der (theoretische) Zentralstrahl 50 ist deshalb immer auf die Mantelfläche 02 und die Rotationsachse 21 des Zylinders 03 ausgerichtet oder zumindest gerichtet. Die Düse 04 ist zu einer, die Rotationsachse 21 schneidenden horizontale Ebene so geneigt, dass der jeweilige Sprühstrahl-Richtungswinkel gamma, das ist der Winkel zwischen der horizontalen Ebene und dem Zentralstrahl 50 der Düse 04, auf die Mantelfläche 02 in einen Winkel von 30° bis 150° gerichtet ist..

Die praktische Sprühweite 54 entspricht einem Bruchteil der Breite der Mantelfläche 02 des Zylinders 03.

Die Anordnung der Sprühmodule 01 bzw. des Sprühbalkens 42 mit der eben beschriebenen Weise hat also den besonderen Vorteil, dass die "vagabundierende" Flüssigkeit z.B. Feuchtwasser nicht in großem Maße den Sprühstrahl 57 stört, weil die "vagabundierende" Flüssigkeit an den Innenseiten 28,60 der Abschlussblenden 08,09 im Raum zwischen Innenseite 28,60 der Abschlussblende 08 bzw. 09 und Außenseite 45,55 der zugeordneten Dosierblende 12 bzw. 13 in Richtung der Schwerkraft zurücklaufen kann. Eine Ausnahme tritt ein, sobald die die äußere Kante 16 bzw. 17 mit gerader Ausdehnung an der Abschlussblende 08 bzw. 09 abdichtend anliegt.

Die Abschlussblenden 08,09 auf ihrer Innenseite 28,60 und/oder die Dosierblenden 12,13 auf ihrer Außenseite 40,45 können vorzugsweise mit einer den Feuchtmittelabfluss unterstützenden Beschichtung versehen sein. Es eigenen sich z.B. Beschichtungen mit Nanostrukturen auf diese Oberflächen, sog. Nanobeschichtungen, welche Micro-Partikel (Nano-Partikel) enthalten. Diese Oberflächen werden dadurch superhydrophob (vagabundierende Feuchtflüssigkeitströpfen die auf die genannten Oberflächen gelangen, bilden Perlen und laufen leicht ab) oder superhydrophil (vagabundierende Feuchtflüssigkeitströpfen die auf genannten Oberflächen gelangen, bilden einen Flüssigkeitsfilm und laufen ggf. leicht ab. Anstatt dessen kann auch eine nach dem Prinzip von Haifischhaut gestaltete Folie aufgebracht werden.

Da auch beim erfindungsgemäßen Feuchtmodul 01 das Spritzbild sich nicht linear über die Breite ausbildet und die Sprühmengentoleranz ebenfalls in einer Größenordnung von 5-10% liegt, kann dieses aber durch die Ausgestaltung und Einstellung der Dosierblenden 12, 13 ausgeglichen werden. Die Dosierung der unterschiedlich benötigten Wassermenge beim Druckbild kann über Verstellung der Dosierblenden 12,13 wesentlich exakter werden. Die Schwenkwinkel der Dosierblenden 12 und 13 können entweder manuell über eine Stellschraube 26 oder mit je einer elektromotorischen Fernverstellung 28,29 verändert werden.

Bei dem erfindungsgemäßen Sprühmodul 01 ist ein Vorteil auch noch darin zu sehen, dass an den Enden der Abschlussblenden 08,09 je eine Vakuumleiste 29,31 angebracht werden kann. Diese haben den Zweck vagabundierende Wassertröpfchen, weiche sich außerhalb des Sprühmoduls 01 befinden, abzusaugen. Dies hat den Vorteil, dass kein unkontrollierter Flüssigkeitsnebel ins Druckwerk gelangt.

Die Kanten 16, 17 der Dosierblenden 12,13 müssen nicht geradlinig sein. Sie können auch eine andere Form, z.B. bogenförmig sein (Siehe auch Figuren 8a, 8b).

Die Sprühmodule 01 werden in horizontaler Richtung nebeneinander auf einer Halteeinrichtung 43, z.B. das Rohr 41 zu einem Sprühbalken 44 angeordnet und befestigt werden.

Die Sprühdüsen 04 können auch um ihr schnelles Auswechseln zu ermöglichen, mittels sog. Montageschellen oder sog. Klappschellen befestigt werden.

Die Abschlussblenden 08,09 erstrecken sich mindestens über die Breite eines Sprühmoduls 01. Vorzugsweise erstrecken sie sich in mehreren Stücken über mehrere Sprühmodule 01 oder in einem Stück über alle Sprühmodule 01, d.h. über die gesamte Länge des Sprühbalkens 42.

Bei einem Einzelantrieb der Dosierblende 12,13 ist eine Rückstellfeder 24, z.B. eine Druckblattfeder vorgesehen. Ihr Kraftangriff wirkt auf das untere Drittel der Länge der Dosierblende 12,13 ihr Widerlager ist am Boden 46 befestigt. Die Rückstellfeder 24 hat die Aufgabe die Dosierblende 12,13 in Richtung zugeordneter Abschlussblende 08,09 zu drücken.

### Bezugszeichenliste

- 01: Sprühmodul
- 02: Mantelfläche (03)
- 03: Zylinder, Walze
- 04: Sprühdüse
- 05: Umfang (03)
- 06: Sprühnebel
- 07: Montageraum
- 08: Abschlussblende links
- 09: Abschlussblende rechts
- 10: Sprüh-Flachstrahl
- 11: Dosierraum
- 12: Dosierblende links
- 13: Dosierblende rechts
- 14: Ende (12)
- 15: Ende (13)
- 16: Kante (12)
- 17: Kante (13)
- 18: Schlussstellung
- 19: Austrittspalt (12;13)
- 20: Sprühkegelzentrum
- 21: Rotationsachse (03)
- 22: Innenseite (12)
- 23: Innenseite (13)
- 24: Druckfeder
- 25: Düsenmundstück
- 26: Stellschraube
- 27: Stellantrieb
- 28: Innenseite (08)
- 29: Vakuumleiste (08)
- 30: Ende, unteres (13)
- 31: Vakuumleiste (09)
- 32: Abkantlinie
- 33: Ende, unteres (12)
- 34: Befestigungsleiste (13)
- 35: Befestigungsleiste (12)
- 36: Leiste
- 37: Stellschraube
- 38: Schenkel linker (47)
- 39: Schenkel rechter (47)
- 40: Ebene, horizontale
- 41: Rohr
- 42: Sprühbalken
- 43: Halteeinrichtung (01)
- 44: Sprühmodulhalter
- 45: Außenseite (12)
- 46: Boden (47)
- 47: Halter U-förmig
- 48: Getriebekasten
- 49: Antrieb
- 50: Zentralstrahl
- 51: Gerade
- 52: Sprührichtung
- 53: Bogenlänge
- 54: Sprühweite
- 55: Außenseite (13)
- 56: Ebene, senkrechte
- 57: Sprühstrahl
- 58: Seitenschild, linkes
- 59: Seitenschild, rechtes
- 60: Innenseite (09)
- 61: Klotz, linker
- 62: Klotz, rechter
- 63: Spritzabstand

- alpha: Abkantwinkel (08.09)
- beta: Abkantwinkel (12,13)
- gamma: Sprühstrahl-Richtungswinkel
- delta: Keilwinkel (12,13)
- eta: Spritzwinkel (04)
- theta: Keilwinkel (08,09)

## Patentansprüche

1. Sprühfeuchtmodul (01) zum Besprühen einer Mantelfläche (02) eines um seine Rotationsachse (21) rotierenden Zylinders oder Walze (03), z.B. eines Druckwerkzylinders, einer Rotationsdruckmaschine mit einem Flüssigkeitsnebel mittels Sprühdüse (04), das Sprühmodul (01) weist einen Montageraum (07) zwischen zwei, zu einander beabstandeten Abschlussblenden (08,09) auf, zwischen den Abschlussblenden (08,09) ist ein größenveränderbarer Dosierraum (11) vorgesehen, im Dosierraum (11) ist die Sprühdüse (04) angeordnet, der Dosierraum (11) besteht jeweils aus zwei, zu einander beabstandeten aufeinander zu - und auseinander schwenkbaren oder biegeelastischen Dosierblenden (12,13), **dadurch gekennzeichnet, dass** die Dosierblenden (12,13) sind in einem stumpfen Winkel (beta) abgewinkelt und ihre beiden Innenseiten (22,23) liegen sich jeweils mit dem stumpfen Winkel (beta) ihrer Innenseite (22, 23) gegenüber, die Abschlussblenden (08,09) und Dosierblenden (12, 13) sind auf die Mantelfläche (02) gerichtet und stützen sich am Sprühmodul (01) ab, der Zentraistrahl (50) der Sprühdüse (04) und damit die Sprührichtung (52) der Sprühdüse (04) ist in den Dosierraum (11), auf die Mantelfläche (02) und die Rotationsachse (21) in einem Sprühstrahl-Richtungswinkel (gamma) gerichtet , der Sprühstrahl-Richtungswinkel (gamma) liegt, bezogen auf eine die Rotationsachse (21) des Zylinders oder Walze (03) schneidende horizontale Ebene (40), in einem Bereich von 30° bis 150° im III. bis IV. Quadranten eines rechtwinkligen Koordinatensystems, dessen Zentrum auf der Rotationsachse (21) ist..

2. Sprühfeuchtmodul (01) nach Anspruch 1, **dadurch gekennzeichnet, dass** die Enden (14,15) der Dosierblenden (12,13) beabstandet zur Mantelfläche (02) des Zylinders (03) angeordnet sind.

3. Sprühfeuchtmodul (01) nach Ansprüchen 1 bis 2, **dadurch gekennzeichnet, dass** die Abschlussblenden (08,09) jeweils in einem stumpfen Winkel (αlpha) abgewinkelt sind, dass sich ihre stumpfen Winkel (alpha) direkt gegenüberliegen.

4. Sprühfeuchtmodul (01) nach Ansprüchen 1 bis 3, **dadurch gekennzeichnet, dass** bei unmittelbar benachbarter Abschlussblende (08,09) und Dosierblende (12,13) sich jeweils die stumpfen Winkel (alpha) der Innenseite (28,60) der Abschlussblende (08, 09) und der überstumpfe Winkel (beta) der Außenseite (45,55) der Dosierblende (12,13) gegenüberliegen.

5. . Sprühfeuchtmodul (01) nach Ansprüchen 1 bis 4, **dadurch gekennzeichnet, dass** der größenveränderbarere Dosierraum (11) aus einer einzigen Dosierblende (12;13) und einer zu ihr beabstandeten Abschlussblende (08;09) besteht, dass die Dosierblende (12,13) in einem stumpfen Winkel (beta) abgewinkelt ist, dass die Innenseite (22,23) der Dosierblende (12;13) mit ihren stumpfen Winkel (beta) der Innenseite der Abschlussblende (08;09) gegenüberliegt.

6. Sprühfeuchtmodul (01) nach Ansprüchen 1 bis 5, **dadurch gekennzeichnet, dass** die Dosierblenden (12,13) aus Federstahl bestehen.

7. Sprühfeuchtmodul (01) nach Ansprüchen 1 bis 6, **dadurch gekennzeichnet, dass** zum Verschwenken der Dosierblenden (12,13) ein Antrieb (49) vorgesehen ist.

8. Sprühfeuchtmodul (01) nach Anspruch 7, **dadurch gekennzeichnet, dass** als Antrieb (49) ein elektromotorischer Antrieb vorgesehen ist.

9. Sprühfeuchtmodul (01) nach Ansprüchen 1 bis 8, **dadurch gekennzeichnet, dass** jeweils an der Außenseite des Endes der Abschlussblende (08,09) eine Einrichtung (31) zum Absaugen von Leck-Feuchtflüssigkeft vorgesehen ist.

10. Sprühfeuchtmodul (01) nach Ansprüchen 1 bis 9, **dadurch gekennzeichnet, dass** mehrere Feuchtwerk-Sprühmodule (01) zu einem Sprühbalken (42) zusammengefasst sind.

11. Sprühfeuchtmodul (01) nach Ansprüchen 1 bis 10, **dadurch gekennzeichnet, dass** sich die Abschlussblenden (08,09) sich mindestens über die Breite eines Sprühmoduls (01) erstreckt.

12. Sprühfeuchtmodul (01) nach Ansprüchen 1 bis 11, **dadurch gekennzeichnet, dass** sich die Abschlussblenden (08,09) sich jeweils über die Breite mehrerer Sprühmodule (01) erstrecken.

13. Sprühfeuchtmodul (01) nach Ansprüchen 10 bis 12, **dadurch gekennzeichnet, dass** sich die Abschlussblenden (08,09) in einem Stück über die gesamten Länge des Sprühbalkens (42) erstrecken.

14. Sprühfeuchtmodul (01) nach Ansprüchen 1 bis 13, **dadurch gekennzeichnet, dass** die Sprühdüse (04) eine Flachstrahldüse ist.

## Claims

1. Spray module (01) for spraying an outer surface (02) of a cylinder or roll (03) rotating around its axis of rotation (21), e.g. of a printing unit cylinder, of a rotary printing press with a liquid mist via a spray nozzle (04), the spray module (01) has a mounting space (07) between two closing apertures (08, 09) at a distance from one another, a resizeable metering chamber (11) is provided between the closing apertures (08, 09), the spray nozzle (04) is arranged in the metering chamber (11), the metering chamber (11) consists of two metering apertures (12, 13) at a distance from one another - and pivotable or flexibly elastic, **characterized in that** the metering apertures (12, 13) are angled at an obtuse angle (beta) and the two inner sides (22, 23) thereof in each case lie with the obtuse angle (beta) opposite their inner side (22, 23), the closing apertures (08, 09) and metering apertures (12, 13) are aligned on the outer surface (02) and supported on the spray module (01), the central jet (50) of the spray nozzle (04) and thus the spraying direction (52) of the spray nozzle (04) is in the metering space (11), directed at the outer surface (02) and the axis of rotation (21) in a spray jet direction angle (gamma), the spray jet direction angle (gamma) lies, relative to a horizontal plane (40) dissecting the axis of rotation (21) of the cylinder or roll (03), in a region from 30° to 150° in the IIIrd to IVth quadrant of a rectangular coordinate system, the centre of which is on the axis of rotation (21).

2. Spray module (01) according to Claim 1, **characterized in that** the ends (14, 15) of the metering apertures (12, 13) are arranged at a distance from the outer surface (02) of the cylinder (03).

3. Spray module (01) according to Claims 1 or 2, **characterized in that** the closing apertures (08, 09) are in each case angled at an obtuse angle (alpha) and **in that** their obtuse angles (alpha) are directly opposite.

4. Spray module (01) according to Claims 1 to 3, **characterized in that** with directly adjacent closing apertures (08, 09) and metering apertures (12, 13), the obtuse angle (alpha) of the inside (28, 60) of the closing aperture (08, 09) and the over-obtuse angle (beta) of the outside (45, 55) of the metering aperture (12, 13) in each case lie opposite.

5. Spray module (01) according to Claims 1 to 4, **characterized in that** the size-variable metering space (11) consists of a single metering aperture (12; 13) and a closing aperture (08; 09) at a distance from it, **in that** the metering aperture (12, 13) is angled at an obtuse angle (beta) and **in that** the inner side (22, 23) of the metering aperture (12; 13) with its obtuse angle lies opposite to the inner side of the closing apertures (08; 09).

6. Spray module (01) according to Claims 1 to 5, **characterized in that** the metering apertures (12, 13) consist of spring steel.

7. Spray module (01) according to Claims 1 to 6, **characterized in that** a drive (49) is provided for swivelling the metering apertures (12, 13).

8. Spray module (01) according to Claim 7, **characterized in that** an electromotive drive is provided as a drive (49).

9. Spray module (01) according to Claims 1 to 8, **characterized in that** a device (31) for aspirating leak moisture liquid is provided on the outer side of the end of the closing aperture (08, 09).

10. Spray module (01) according to Claims 1 to 9, **characterized in that** a number of damping unit spray modules (01) are combined to give a spray bar (42).

11. Spray module (01) according to Claims 1 to 10, **characterized in that** the closing apertures (08, 09) extends at least over the width of a spray module (01).

12. Spray module (01) according to Claims 1 to 11, **characterized in that** the closing apertures (08, 09) in each case extend at least over the width of a number of spray modules (01).

13. Spray module (01) according to Claims 10 to 12, **characterized in that** the closing apertures (08, 09) extend in one piece over the entire length of the spray bar (42).

14. Spray module (01) according to Claims 1 to 13, **characterized in that** the spray nozzle (04) is a flat jet nozzle.

## Revendications

1. Module de pulvérisation liquide (01) pour la pulvérisation par un brouillard de liquide d'une surface latérale (02) d'un cylindre ou d'un rouleau (03) en rotation autour de son axe de rotation (21), tel qu'un cylindre de groupe d'impression d'une machine à imprimer rotative, au moyen d'une buse de pulvérisation (04), le module de pulvérisation (01) présentant un compartiment de montage (07) entre deux plaques de clôture (08, 09) espacées l'une de l'autre, un compartiment de dosage (11) de volume variable étant prévu entre les plaques de clôture (08, 09), la buse de pulvérisation (04) étant disposée dans le compartiment de dosage (11), le compartiment de dosage (11) étant formé par deux plaques de dosage (12, 13) espacées l'une de l'autre et se rapprochant ou s'écartant l'une de l'autre par pivotement ou par flexion élastique, les plaques de dosage (12, 13) étant coudées suivant un angle obtus (bêta) et l'angle obtus (bêta) de chaque face intérieure (22, 23) étant opposé à celui de l'autre face intérieure (22, 23), les plaques de clôture (08, 09) et les plaques de dosage (12, 13) étant dirigées vers la surface latérale (02) et s'appuyant contre le module de pulvérisation (01), le jet central (50) de la buse de pulvérisation (04) et par conséquent la direction de pulvérisation (52) de la buse de pulvérisation (04) étant dirigés dans le compartiment de dosage (11) vers la surface latérale (02) et l'axe de rotation (21) suivant un angle directionnel de jet de pulvérisation (gamma), ledit angle directionnel de jet de pulvérisation (gamma) étant compris, par rapport à un plan horizontal (40) coupant l'axe de rotation (21) du cylindre ou du rouleau (03), dans une plage de 30° à 150° du III^{e} au IV^{e} quadrant d'un système de coordonnées orthogonal dont le centre coïncide avec l'axe de rotation (21).

2. Module de pulvérisation liquide (01) selon la revendication 1, **caractérisé en ce que** les extrémités (14, 15) des plaques de dosage (12, 13) sont espacées de la surface latérale (02) du cylindre (03).

3. Module de pulvérisation liquide (01) selon les revendications 1 et 2, **caractérisé en ce que** les plaques de clôture (08, 09) sont respectivement coudées suivant un angle obtus (alpha), et **en ce que** leurs angles obtus (alpha) sont directement opposés l'un à l'autre.

4. Module de pulvérisation liquide (01) selon les revendications 1 à 3, **caractérisé en ce que** dans le cas d'une plaque de clôture (08, 09) et d'une plaque de dosage (12, 13) immédiatement contiguës, les angles obtus (alpha) de la face intérieure (28, 60) de la plaque de clôture (08, 09) et l'angle surobtus (bêta) de la face extérieure (45, 55) de la plaque de dosage (12, 13) sont opposés l'un à l'autre.

5. Module de pulvérisation liquide (01) selon les revendications 1 à 4, **caractérisé en ce que** le compartiment de dosage (11) de volume variable est formé par une seule plaque de dosage (12 ; 13) et par une plaque de clôture (08 ; 09) espacée de celle-ci, **en ce que** la plaque de dosage (12, 13) est coudée suivant un angle obtus (bêta), **en ce que** l'angle obtus (bêta) de la face intérieure (22, 23) de la plaque de dosage (12 ; 13) est opposé à l'angle obtus de la face intérieure de la plaque de clôture (08 ; 09).

6. Module de pulvérisation liquide (01) selon les revendications 1 à 5, **caractérisé en ce que** les plaques de dosage (12, 13) sont en acier à ressorts.

7. Module de pulvérisation liquide (01) selon les revendications 1 à 6, **caractérisé en ce que** qu'un entraînement (49) est prévu pour le pivotement des plaques de dosage (12, 13).

8. Module de pulvérisation liquide (01) selon la revendication 7, **caractérisé en ce que** l'entraînement (49) prévu est un entraînement électromoteur.

9. Module de pulvérisation liquide (01) selon les revendications 1 à 8, **caractérisé en ce qu'**un dispositif (31) d'aspiration du liquide de fuite est prévu à l'extrémité de la face extérieure de chaque plaque de clôture (08, 09).

10. Module de pulvérisation liquide (01) selon les revendications 1 à 9, **caractérisé en ce que** plusieurs modules de pulvérisation liquide (01) sont regroupés en formant une barre de pulvérisation (42).

11. Module de pulvérisation liquide (01) selon les revendications 1 à 10, **caractérisé en ce que** les plaques de clôture (08, 09) s'étendent au moins sur la largeur d'un module de pulvérisation liquide (01).

12. Module de pulvérisation liquide (01) selon les revendications 1 à 11, **caractérisé en ce que** les plaques de clôture (08, 09) s'étendent respectivement sur la largeur de plusieurs modules de pulvérisation liquide (01).

13. Module de pulvérisation liquide (01) selon les revendications 10 à 12, **caractérisé en ce que** les plaques de clôture (08, 09) s'étendent d'un seul tenant sur toute la longueur de la barre de pulvérisation (42).

14. Module de pulvérisation liquide (01) selon les revendications 1 à 13, **caractérisé en ce que** la buse de pulvérisation (04) est une buse à jet plat.
